# EUROPÄISCHE PATENTSCHRIFT

(11) **EP 2 063 007 B1**
(45) Veröffentlichungstag und Bekanntmachung des Hinweises auf die Patenterteilung: **29.09.2010**
(21) Anmeldenummer: 07022627.9
(22) Anmeldetag: 21.11.2007
(51) Int. Cl.: D03C 7/00

(54) **Vorrichtung zum Herstellen von Drehergeweben**
Device for making leno fabrics
Dispositif de fabrication de tissus gaze

(43) Veröffentlichungstag der Anmeldung: 27.05.2009
(73) Patentinhaber: Groz-Beckert KG, 72458 Albstadt (DE)
(72) Erfinder: Moser, Pascal, 8803 Rüschlikon (CH)
(74) Vertreter: Rüger, Barthelt & Abel Patentanwälte

(56) Entgegenhaltungen:
- CH-A- 391 595
- US-A- 2 043 165

## Beschreibung

Die Erfindung betrifft eine Drehereinrichtung.

Drehereinrichtungen werden zur Herstellung von Drehergeweben eingesetzt. Ein Drehergewebe ist ein Gewebe, bei dem zumindest zwei Kettfäden nicht parallel nebeneinander herlaufen, sondern sich miteinander umschlingen. Beispielsweise läuft ein Kettfaden als Steherfaden gerade durch das Gewebe, während ein anderer Kettfaden als Schlingfaden im Zickzack über oder unter dem Steherfaden hin und her hinweggeführt ist und abwechselnd an der einen oder anderen Seite eine nach unten oder oben gerichtete Schlinge zur Aufnahme des Schussfadens bildet. Zur Verdeutlichung ist in Figur 8 ein schematisierter Ausschnitt aus einem Drehergewebe veranschaulicht, mit Steherfäden S1, S2, S3, S4, mit Schlingfäden S5, S6, S7, S8 und mit Kettfäden K1, K2, K3. Dargestellt ist eine einfache Bindung, die beliebig komplizierter gestaltet werden kann.

Zur Erzeugung solcher Gewebe sind die erwähnten Drehereinrichtungen in Gebrauch wie sie bspw. aus der CH 391595 ersichtlich sind. Die Drehereinrichtung wird auch als "Dreherschaft" bezeichnet und untergliedert sich in zwei Hebeschäfte und einen Halbschaft. Während die Hebeschäfte von einer Schaftmaschine z.B. über ein Gestänge vertikal auf und abgehend angetrieben werden, wird der Halbschaft durch ein federbelastetes Joch bewegt, das abwechselnd von dem einen oder dem anderen Zugschaft mit (nach unten) genommen wird. Ein solches System funktioniert zwar durchaus, jedoch muss die Arbeitsgeschwindigkeit beschränkt bleiben. Tatsächlich werden Webmaschinen mit solchen Drehereinrichtungen im Bereich von 150 bis maximal 250 Schuss pro Minute betrieben. Durch die so erzielte niedrige Produktivität werden die hergestellten Gewebe extrem teuer und in der Folge bleibt deren Anwendung stark eingeschränkt.

Aus der US-A-2,043,165 ist eine Drehereinrichtung mit zwei Hebeschäften bekannt, die Hebelitzen tragen. Außerdem weist die Drehereinrichtung einem Halbschaft mit Halblitzen auf. Zum Antrieb der Hebeschäfte und des Halbschafts ist ein Getriebe vorgesehen, dass auf einer gemeinsamen Welle sitzende verschiedene Kurvenscheiben aufweist, die über ein Gestänge, die Hebeschäfte und den Halbschaft betätigen. Das Getriebe muss spezifische Kurven für den Halbschaft aufweisen.

Es ist Aufgabe der vorliegenden Erfindung, eine Vorrichtung zum Antrieb des Halbschaftes zu schaffen, welche es erlaubt, Drehergewebe mittels Hebe- und Halblitzen mit wesentlicher höherer Schusszahl herzustellen. Insbesondere soll die Vorrichtung einfach und robust sein.

Diese Aufgabe wird mit der Drehereinrichtung nach Anspruch 1 gelöst:

Die Drehereinrichtung umfasst zwei Hebeschäfte und einen Halbschaft und wird im Ganzen auch als Dreherschaft bezeichnet. Ein Getriebe verbindet den Halbschaft mit den Hebeschäften, um die Bewegung des Halbschafts aus der Bewegung der Hebeschäfte abzuleiten. Dies geschieht infolge der vorgesehenen Zwangskopplung der Bewegung des Halbschafts mit der Bewegung der Hebeschäfte stoßfrei und gestattet somit hohe Arbeitsgeschwindigkeiten. Zur Erreichung derselben ist an der Schaft- oder Exzentermaschine, die zum Antrieb der Hebeschäfte dient, keinerlei zusätzliche Vorrichtung erforderlich. Dennoch erfolgt ein formschlüssiger und somit zwangsgeführter bzw. zwangsläufiger Antrieb des Halbschafts. Der Halbschaft vollführt eine ruckfreie Bewegung. Die Bewegung ist durch eine beschränkte Anzahl harmonischer Funktionen darstellbar. Das Getriebe legt für den Halbschaft eine stetig differenzierbare Weg-Zeit-Kurve fest, sofern sich auch die Hebeschäfte nach einem stetig differenzierbaren Weg-Zeit-Gesetz bewegen.

Das Getriebe ist vorzugsweise ein Hebelgetriebe, das die Bewegung des Halbschafts, zumindest aus der Bewegung eines der Hebeschäfte, vorzugsweise aber auch aus der Bewegung beider Hebeschäfte, ableitet. Zu dem Getriebe gehört vorzugsweise zumindest ein Pleuel, der an einem Ende schwenkbar mit dem Halbschaft verbunden ist. Das andere Ende des Pleuels ist vorzugsweise über zwei gleich lange Verbindungshebel, die als Lenker ausgebildet sind, mit den beiden Hebeschäften gelenkig verbunden. Vorzugsweise sind die beiden Lenker gleich lang. Der Pleuel ist vorzugsweise erheblich länger als die Lenker. Vorzugsweise ist er mindestens doppelt so lang wie dieselben. Außerdem steht das Pleuelgelenk vorzugsweise mittig zwischen den beiden Gelenken, über die die Lenker mit den Hebeschäften verbunden sind.

Der Hebeschaft wird vorzugsweise durch zumindest zwei gleich geartete Hebelgetriebe von den Hebeschäften angetrieben. Die Hebelgetriebe sind dazu in einem gewissen Abstand zueinander angeordnet. Sie können gleich oder spiegelsymmetrisch zueinander ausgebildet sein.

Weiter vorzugsweise ist die Länge des Pleuels verstellbar. Eine entsprechende Verstelleinrichtung kann an dem Pleuel, dem Pleuelgelenk oder auch an dem Gelenk vorgesehen sein, das den Pleuel mit den Lenkern verbindet.

Die Drehereinrichtung kann je nach Bedarf oberhalb der Fachmitte die durch mindestens zwei Webschäfte gebildet wird oder unterhalb der Fachmitte angeordnet sein.

Weitere Einzelheiten vorteilhafter Ausführungsformen der Erfindung sind Gegenstand der Beschreibung, der Zeichnungen oder von Ansprüchen. Die Beschreibung beschränkt sich auf wesentliche Aspekte der Erfindung und sonstiger Gegebenheiten. Die Zeichnung offenbart weitere Einzelheiten und ist ergänzend heranzuziehen. Es zeigen:
Fig. 1 eine Drehereinrichtung mit Antrieb, in schematisierter Frontalansicht;
Fig. 2 die Drehereinrichtung nach Figur 1, in geschnittener perspektivischer Teilansicht;
Fig. 3 und 4 die Litzen der Drehereinrichtung in verschiedenen Arbeitsphasen, in gesonderter ausschnittsweiser Darstellung;
Fig. 5 die Drehereinrichtung in ausschnittsweiser Darstellung zur Veranschaulichung seines Hebelgetriebes;
Fig. 6 die Kinematik des Hebelgetriebes;
Fig. 7 Bewegungskurven der Hebeschäfte und des Halbschafts als Diagramm und
Fig. 8 ein Drehergewebe in schematischer Darstellung.

In Figur 1 ist eine Drehervorrichtung 1 dargestellt, die auch als Dreherschaft bezeichnet wird. Diese Drehereinrichtung 1 ist oberhalb der Fachmitte, welche durch mindestens zwei Webschäfte gebildet wird, angeordnet. Sie kann bei Bedarf auch unterhalb der Fachmitte angeordnet sein und ist dann zu der in Figur 1 gezeigten Drehereinrichtung spiegelbildlich ausgeführt. Zu der Drehereinrichtung 1 gehören zwei Hebeschäfte 2, 3, die jeweils einen oberen Schaftstab 4, 5 und einen unteren Schaftstab 6, 7 aufweisen. Die Schaftstäbe 4 und 6 sind untereinander durch Seitenstützen 8, 9 verbunden, um einen rechteckigen, weitgehend starren Rahmen zu bilden. Die Schaftstäbe 5, 7 sind ebenfalls untereinander durch Seitenstützen 10, 11 verbunden, wodurch wiederum ein starrer Rahmen gebildet ist. Die Schaftstäbe 4, 5, 6, 7 sind jeweils mit Litzentragschienen versehen, die, wie Figur 2 zeigt, Hebelitzen 12, 13 tragen. Diese werden zuweilen auch als Zuglitzen bezeichnet. Dies insbesondere, wenn eine zwischen Ihnen angeordnete Halblitze 14 hängend angeordnet ist, wie es die Figuren 3 und 4 zeigen.

Die Zug- oder Hebelitzen 12, 13 weisen Endösen auf, mit denen sie auf Litzentragschienen 15, 16, 17, 18 sitzen (Figur 2), die an den Schaftstäben 4, 5, 6, 7 befestigt sind. Die Hebelitzen 12, 13 können, wie Figur 3 und 4 zeigen, jeweils aus Stahlbändern 12a, 12b, 13a, 13b bestehen, die zwischen einander einen Spalt einschließen, durch den sich Schenkel der Halblitze 14 erstrecken. An einer Verbindungsstelle 19, 20 können die Stahlbänder 12a, 12b, 13a, 13b miteinander verbunden sein. Die Halblitze 14 weist an ihrem in Figur 3 und 4 unteren Ende ein von einem Steg 21 begrenztes Öhr auf, durch das der Dreherfaden 22 läuft. Der Steherfaden 23 streift hingegen an der Halblitze 14 vorbei, bevor er sich zwischen den beiden Zuglitzen 12, 13 entlang erstreckt.

Die Halblitze 14 ist im Großen und Ganzen als U-förmiger Bügel aus Flachmaterial ausgebildet, wobei ihre beiden Schenkelenden mit Endösen 24, 25 versehen sind. Diese sitzen auf Litzentragschienen 26, 27, die zusammen einen so genannten Halbschaft 28 bilden (Figur 2). Sie können untereinander durch entsprechenden Abstandsbolzen 29 verbunden sein, die gleichzeitig eine Anschlussstelle für ein Getriebe 30 bilden, das den Halbschaft 28 vertikal bewegt. Dieses Getriebe 30 ist vorzugsweise als Hebelgetriebe 31 ausgebildet, das die oberen Schaftstäbe 4, 5 der Zug- oder Hebeschäfte mit dem Halbschaft 28 verbindet.

Das Hebelgetriebe 31 geht aus Figur 2 und insbesondere auch aus Figur 5 hervor. Zu dem Hebelgetriebe 31 gehört ein Pleuel 32, das über ein Pleuelgelenk an den Halbschaft 28 angeschlossen ist. Das Pleuelgelenk wird bspw. durch den Abstandbolzen 29 bzw. ein auf diesem sitzendes, nicht weiter dargestelltes, Lager gebildet. Der Pleuel 32 erstreckt sich von dem Halbschaft 28 weg zwischen den oberen Schaftstäben 4, 5 der Hebeschäfte 2, 3 hindurch nach oben. An seinem oberen Ende ist er gelenkig mit zwei Verbindungshebeln in Form vom Lenkern 33, 34 verbunden. Dazu dient ein Bolzen 35, der ein Verbindungsgelenk bildet und mit gesonderten Lagermitteln versehen sein kann.

Der Lenker 33 ist über ein Gelenk 36 mit dem oberen Schaftstab 4 verbunden. Der Lenker 34 ist über ein Gelenk 37 mit dem Schaftstab 5 gelenkig verbunden. Die Gelenke 36, 37, 35, 29 weisen Schwenkachsen auf, die parallel zueinander orientiert sind und vorzugsweise quer zu den Schaftstäben 4, 5 ausgerichtet sind, die Lenker 33, 34 bilden Verbindungshebel, die zwischen den oberen Schaftstäben 4, 5 und dem Pleuel 10 wirksam sind. Sie sind, wie Figur 6 zeigt, vorzugsweise gleich lang. Weiter vorzugsweise sind sie höchstens halb so lang wie der Pleuel 10. Die in Längsrichtung des Halbschafts 28 gemessenen Abstände A (zwischen dem Gelenk 36 und 29) und B (zwischen dem Gelenk 29 und 37) sind vorzugsweise gleich groß. Weiter vorzugsweise ist die Länge des Pleuels 10 verstellbar. Außerdem kann vorgesehen werden, dass zumindest eines der Gelenke 36, 37 oder auch beide in Längsrichtung des Schaftstabs 4 bzw. 5 verstellbar gelagert ist.

Wie Figur 1 zeigt, wird der Halbschaft 28 vorzugsweise über zwei Hebelgetriebe 31, 31' bewegt, die zueinander spiegelsymmetrisch aufgebaut sind. Der bezüglich der Zeichenebene vor dem Pleuel 10 liegende Lenker 34 ist an ein rechts gegen das Gelenk 29 versetztes Gelenk 37 angeschlossen. Das Gelenk 37' des vor dem Pleuel 10' liegenden Lenkers 34' ist gegen das Gelenk 29' nach links versetzt. Umgekehrtes gilt für die bezüglich der Zeichenebene hinter den Pleueln 10, 10' liegenden Lenker 33, 33' und deren Gelenke 36, 36'.

Die spiegelsymmetrische Konfiguration hat den Vorzug, dass sich Massenträgheitsmomente und Massenträgheitskräfte, die in Betrieb von den Hebelgetrieben 31, 31' ausgehen, weitgehend ausgleichen. Bei entsprechender Führung des Halbschafts 28 können die Hebelgetriebe 31, 31' jedoch auch untereinander gleich ausgebildet werden. Des Weiteren können mehrere solcher Hebelgetriebe vorgesehen sein. Die Hebelgetriebe 31, 31' bilden eine Parallelführung für den Halbschaft 28.

Die insoweit beschriebene Drehereinrichtung 1 arbeitet wie folgt:
Zur Herstellung des Gewebes nach Figur 8 wird der Dreherfaden 22 (beispielsweise S5, S6, S7, S8 aus Figur 8) abwechselnd rechts und links an den Steherfaden 23 (S1, S2, S3, S4) vorbeigeführt. Dies geschieht durch abwechselnde Auf- und Abwärtsbewegung der Hebeschäfte 2, 3. Figur 7 veranschaulicht mit Kurve I die Bewegung des Hebeschafts 2 von seiner oberen Position nach Figur 1 in eine untere Position. Die Kurve II veranschaulicht die Bewegung des Hebeschafts 3 aus seiner in Figur 1 dargestellten unteren Position in eine obere Position. Die Kurve III veranschaulicht die sich daraus ergebende Bewegung des Halbschafts 28. Mit dieser Bewegung wird der Dreherfaden 22 an dem Steherfaden 23 vorbeigeführt. Je nach dem, welcher der beiden Hebeschäfte 2 oder 3 nach unten und welcher der beiden Hebeschäfte 2 oder 3 nach oben geführt wird, ergeben sich die Verhältnisse nach Figur 3 oder nach Figur 4, d.h. der Dreherfaden 22 wird bezüglich der Zeichenebene vor (Figur 3)oder hinter (Figur 4) demselben nach unten geführt. Jeweils nach dem Schusseintrag fährt einer der Hebeschäfte 2, 3 nach oben während der jeweils andere dann nach unten fährt. Diese Bewegung wird mittels des in Figur 1 schematisch angedeuteten Antriebsgestänges 38 erhalten, das die beiden Hebeschäfte 2, 3 mit unterschiedlichen Schwingen 39, 40 einer Schaftmaschine 41 verbindet.

Wie ersichtlich sind alle Kurven I, II und III knickfrei und glatt. Insbesondere ist von Vorteil, dass der Halbschaft 28 ohne stoßartige Beschleunigung bewegt wird.

Eine Drehereinrichtung nutzt Hebelgetriebe 31, 31', um die Bewegung ihres Halbschafts 28 aus der Bewegung ihrer Hebe- oder Hebeschäfte 2, 3 abzuleiten. Die Hebelgetriebe 31, 31' verbinden Schaftstäbe 4, 5 der Zug- oder Hebeschäfte 2, 3 mit dem Halbschaft 28, wobei sich ein Pleuel 10, 10' zwischen den beiden Zug- oder Hebeschäften 2, 3 von oben nach unten hindurch erstreckt. Das obere Ende der Pleuels 10, 10' ist zu beiden Seiten der Pleuels 10, 10' über Verbindungshebel 33, 34, 33', 34' mit Gelenken 36, 37, 36', 37' verbunden, die mit den oberen Schaftstäben 4, 5 der Zug- oder Hebeschäfte 2, 3 verbunden sind.

### Bezugszeichenliste:

- 1: Drehereinrichtung/ Dreherschaft
- 2, 3: Hebeschäfte
- 4, 5: oberer Schaftstab
- 6, 7: unterer Schaftstab
- 8, 9, 10, 11: Seitenstützen
- 12, 13: Hebelitzen
- 12a, 12b, 13a, 13b: Stahlbänder
- 14: Halblitze
- 15, 16, 17, 18: Litzentragschienen
- 19, 20: Verbindungsstelle
- 21: Steg
- 22: Dreherfaden
- 23: Steherfaden
- 24, 25: Endösen
- 26, 27: Litzentragschienen '
- 28: Halbschaft
- 29: Pleuelgelenk, Abstandsbolzen
- 30: Getriebe
- 31: Hebelgetriebe
- 32: Pleuel
- 33, 34: Lenker
- 35: Bolzen
- 36, 37: Gelenke
- A, B: Abstände
- I, II, III: Kurven
- 38: Antriebsgestänge
- 39, 40: Schwingen
- 41: Schaftmaschine

## Patentansprüche

1. Drehereinrichtung
mit zwei Hebeschäften (2, 3), die Hebelitzen (12, 13) tragen, und
mit einem Halbschaft (28), der Halblitzen (14) trägt, und
mit einem Getriebe (30), durch das der Halbschaft (28) mit wenigstens einem der Hebeschäfte (2, 3) zwangsgekoppelt verbunden ist,
wobei das Getriebe (30) ein Hebelgetriebe (31) ist, zu dem:
- zumindest ein Pleuel (10), das an einem Ende an einem Pleuelgelenk (29) schwenkbar mit dem Halbschaft (28) verbunden ist gehört, **gekennzeichnet durch**
- Verbindungshebel, die als Lenker (33, 34) ausgebildet sind, die jeweils mit dem von dem Halbschaft (28) entfernten Ende des Pleuels (10) gelenkig verbunden sind, wobei
- einer der Lenker (33, 34) an einem ersten Gelenk (36) mit einem der Hebeschäfte (2, 3) und der andere der Lenker (33, 34) an einem zweiten Gelenk (37) mit dem anderen der Hebeschäfte (2, 3) verbunden ist.

2. Drehereinrichtung nach Anspruch 1, **dadurch gekennzeichnet, dass** die Hebeschäfte (2, 3) jeweils zwei Litzentragschienen (15, 17; 16, 18) aufweisen, und dass die Hebelitzen (12, 13) Endösen aufweisen, die auf den Litzentragschienen (15, 17; 16, 18) sitzen.

3. Drehereinrichtung nach Anspruch 1, **dadurch gekennzeichnet, dass** der Halbschaft (28) zumindest eine Litzentragschiene (26, 27) aufweist, und dass die Halblitzen (14) Endösen (24, 25) aufweisen, die auf der Litzentragschiene (26, 27) sitzen.

4. Drehereinrichtung nach Anspruch 1, **dadurch gekennzeichnet, dass** das Pleuelgelenk (29) und die Gelenke (36, 37) jeweils Schwenkachsen festlegen, die parallel zueinander orientiert sind.

5. Drehereinrichtung nach Anspruch 1, **dadurch gekennzeichnet, dass** die beiden Lenker (33, 34) gleich lang sind.

6. Drehereinrichtung nach Anspruch 1, **dadurch gekennzeichnet, dass** die beiden Lenker (33, 34) kürzer als der Pleuel (10) sind.

7. Drehereinrichtung nach Anspruch 1, **dadurch gekennzeichnet, dass** die beiden Gelenke (36, 37) quer zu ihren Schwenkachsen voneinander in einem Abstand (A und B) zueinander angeordnet sind.

8. Drehereinrichtung nach Anspruch 1, **dadurch gekennzeichnet, dass** das Getriebe (30) zwei im Abstand zueinander angeordnete Hebelgetriebe (31) aufweist.

## Claims

1. Apparatus for making leno fabric,
with two lifting shafts (2, 3) supporting lifting healds (12, 13), and
with a half shaft (28) supporting the half heald (14), and
with a transmission (30), by means of which the half shaft (28) is connected to at least one of the lifting shafts (2, 3) by forced coupling,
wherein the transmission (30) is a lever gear (31), to which
• at least one connecting rod (10) belongs that is connected at one end to the half shaft (28) to be able to pivot at a connecting rod joint (29),
**characterised by**
• connection levers, which are configured as guide rods (33, 34), which are respectively articulated to the end of the connecting rod (10) remote from the half shaft (28), wherein
• one of the guide rods (33, 34) is connected to one of the lifting shafts (2, 3) at a first joint (36) and the other guide rod (33, 34) is connected to the other lifting shaft (2, 3) at a second joint (37).

2. Apparatus for making leno fabric according to claim 1, **characterised in that** the lifting shafts (2, 3) respectively have two heald bars (15, 17; 16, 18), and that the lifting healds (12, 13) have end eyelets, which sit on the heald bars (15, 17; 16, 18).

3. Apparatus for making leno fabric according to claim 1, **characterised in that** the half shaft (28) has at least one heald bar (26, 27), and that the half healds (14) have end eyelets (24, 25), which sit on the heald bar (26, 27).

4. Apparatus for making leno fabric according to claim 1, **characterised in that** the connecting bar joint (29) and the joints (36, 37) respectively define swivel axes, which are oriented parallel to one another.

5. Apparatus for making leno fabric according to claim 1, **characterised in that** the two guide rods (33, 34) are of equal length.

6. Apparatus for making leno fabric according to claim 1, **characterised in that** the two guide rods (33, 34) are shorter than the connecting rod (10).

7. Apparatus for making leno fabric according to claim 1, **characterised in that** the two joints (36, 37) are spaced from one another transversely to their swivel axes at a distance (A and B).

8. Apparatus for making leno fabric according to claim 1, **characterised in that** the transmission (30) has two lever gears (31) spaced from one another.

## Revendications

1. Dispositif de fabrication de tissus du type gaze
comportant deux lames de levée (2, 3) qui portent des lisses de levée (12, 13), et
une demi-lame (28) qui porte des demi-lisses (14),
et un mécanisme (30) par lequel la demi-lame (28) est couplée de force avec au moins une des lames de levée (2,3),
le mécanisme (30) étant un mécanisme à leviers (31) auquel appartient au moins une bielle (10) qui, à une extrémité, est reliée de façon pivotante à la demi-lame (28) au niveau d'une articulation de bielle (29),
**caractérisé par**
- des leviers de liaison qui ont une forme de leviers oscillants (33, 34) et qui sont chacun reliés de façon articulée à l'extrémité de la bielle (10) située à l'opposé de la demi-lame (28),
- un des leviers oscillants (33, 34) étant relié à une des lames de levée (2, 3) à l'endroit d'une première articulation (36) et l'autre des leviers oscillants (33, 34) étant relié à l'autre des lames de levée (2, 3) à l'endroit d'une deuxième articulation (37).

2. Dispositif de fabrication de tissus du type gaze selon la revendication 1, **caractérisé en ce que** les lames de levée (2, 3) présentent chacune deux rails de support de lisses (15, 17 ; 16, 18) et **en ce que** les lisses de levée (12, 13) présentent des yeux d'extrémité qui reposent sur les rails de support de lisses (15, 17 ; 16, 18).

3. Dispositif de fabrication de tissus du type gaze selon la revendication 1, **caractérisé en ce que** la demi-lame (28) présente au moins un rail de support de lisses (26, 27) et **en ce que** les demi-lisses (14) présentent des yeux d'extrémité (24, 25) qui reposent sur le rail de support de lisses (26, 27).

4. Dispositif de fabrication de tissus du type gaze selon la revendication 1, **caractérisé en ce que** l'articulation de bielle (29) et les articulations (36, 37) déterminent chacune des axes de pivotement qui sont orientés parallèlement les uns aux autres.

5. Dispositif de fabrication de tissus du type gaze selon la revendication 1, **caractérisé en ce que** les deux leviers oscillants (33, 34) ont la même longueur.

6. Dispositif de fabrication de tissus du type gaze selon la revendication 1, **caractérisé en ce que** les deux leviers oscillants (33, 34) sont plus courts que la bielle (10).

7. Dispositif de fabrication de tissus du type gaze selon la revendication 1, **caractérisé en ce que** les deux articulations (36, 37) sont disposées transversalement à leurs axes de pivotement avec un écart (A et B) l'une par rapport à l'autre.

8. Dispositif de fabrication de tissus du type gaze selon la revendication 1, **caractérisé en ce que** le mécanisme (30) présente deux mécanismes à levier (31) disposés à l'écart l'un de l'autre.
